# EUROPÄISCHE PATENTSCHRIFT

(11) **EP 2 324 212 B1**
(45) Veröffentlichungstag und Bekanntmachung des Hinweises auf die Patenterteilung: **04.01.2012**
(21) Anmeldenummer: 09780278.9
(22) Anmeldetag: 07.07.2009
(51) Int. Cl.: F01L 1/344

(54) **NOCKENWELLENVERSTELLVORRICHTUNG FÜR EINE BRENNKRAFTMASCHINE**
CAMSHAFT ADJUSTMENT DEVICE FOR AN INTERNAL COMBUSTION ENGINE
DISPOSITIF DE RÉGLAGE D'ARBRE À CAME POUR UN MOTEUR À COMBUSTION INTERNE

(30) Priorität: 07.08.2008 DE 102008036876
(43) Veröffentlichungstag der Anmeldung: 25.05.2011
(73) Patentinhaber: Schaeffler Technologies GmbH & Co. KG, 91074 Herzogenaurach (DE)
(72) Erfinder: BUSSE, Michael, 91074 Herzogenaurach (DE); WITTHÖFT, Lutz, 91086 Aurachtal (DE)
(86) Internationale Anmeldenummer: PCT/EP2009/058626
(87) Internationale Veröffentlichungsnummer: WO 2010/015474

(56) Entgegenhaltungen:
- EP-A1- 2 215 331
- EP-A1- 2 215 332
- EP-A2- 0 924 393
- EP-A2- 1 371 819
- DE-A1- 4 210 580
- DE-A1-102005 023 056
- JP-A- 11 013 430
- JP-A- 2007 138 725
- US-A- 5 615 648

## Beschreibung

### Gebiet der Erfindung

Die Erfindung betrifft eine Nockenwellenverstellvorrichtung mit einem Antriebsrad und einem relativ zu diesem verdrehbar angeordneten Abtriebsteil, wobei Antriebsrad und Abtriebsteil über zumindest einen mit Druckmittel beaufschlagbaren Druckraum in Wirkverbindung stehen, und zur Regulierung der Druckmittelzufuhr zum Druckraum und der Druckmittelabfuhr vom Druckraum zumindest eine Reguliereinrichtung vorgesehen ist, wobei zur Druckmittelzufuhr zumindest eine Druckmittelzulaufverbindung zwischen der Reguliereinrichtung und einer Druckmittelzufuhreinrichtung ausgebildet ist.

Eine derartige Nockenwellenverstellvorrichtung ist aus DE 101 03 876 A1/US 6,553,951 B2 und US 2006/0213471 A1 bekannt. Dort sind ein vom Motor einer Brennkraftmaschine antreibbares Gehäusebauteil und ein mit einer Nockenwelle des Motors drehfest verbundenes Rotorbauteil relativ zueinander verdrehbar angeordnet. Zur Einstellung eines relativen Phasendrehwinkels zwischen Rotorbauteil und Gehäusebauteil stehen diese über mehrere, jeweils durch ein mit dem Rotorbauteil drehfest verbundenes Flügelteil in zwei mit Druckmittel beaufschlagbare und gegeneinander wirkende Druckkammern unterteilte Druckräume in Wirkverbindung. Die Druckmittelbeaufschlagung der Druckkammern erfolgt über eine Druckmittelverbindung zwischen den Druckkammern und einer Druckmittelpumpe, die Druckmittel aus einem Druckmittelreservoir fördert. Die Druckmittelzufuhr zu den Druckkammern und die Druckmittelabfuhr von den Druckkammern wird über ein in der Druckmittelverbindung angeordnetes Steuerventil reguliert. Zur Druckmittelversorgung ist das Steuerventil über eine Druckmittelzulaufleitung mit der Druckmittelpumpe und dem Druckmittelreservoir verbunden.

Bei einer Verstellung des relativen Phasendrehwinkels zwischen Rotorbauteil und Gehäusebauteil entsteht zwischen den in den gegeneinander wirkenden Druckkammern jeweils herrschenden Druckmitteldrücken eine Druckdifferenz. Dadurch sind die Flügelteile in den Druckräumen nicht hydraulisch eingespannt und führen entsprechend der auf die Nockenwelle wirkenden Wechseldrehmomente Schwingbewegungen aus. Beim Zurückschwingen der Flügelteile entgegen der Verstellrichtung kann in den zu befüllenden Druckkammern ein Überdruck auftreten. Überschreitet der Überdruck den in der Druckmittelzulaufverbindung herrschenden Druckmittelvordruck, kann sich der Überdruck über die Druckmittelverbindung zum Steuerventil und über die interne Verbindungen im Steuerventil in die Druckmittelzulaufleitung zwischen Steuerventil und Druckmittelpumpe bzw. Druckmittelreservoir fortsetzen. Um ein Rückströmen des Druckmittels in Richtung der Druckmittelpumpe bzw. des Druckmittelreservoirs zu verhindern, ist in der Druckmittelzulaufleitung ein Rückschlagventil angeordnet.

Nachteilig wirkt sich bei dieser Ausgestaltung der Umstand aus, dass in einem Betriebszustand mit höherem im Druckmittelsystem herrschenden Druckmitteldruck das Rückschlagventil in Durchlassrichtung bei Druckmittelbeaufschlagung einen großen Strömungswiderstand in der Druckmittelzulaufleitung erzeugt, der zur Drosselung der Druckmittelzufuhr und dadurch zu einer verschlechterten Verstelldynamik der Nockenwellenverstellvorrichtung führt.

In US 2006/0213471 A1 ist in der Druckmittelzulaufverbindung ein zu einem Rückschlagventil in einem Bypass parallel geschaltetes, steuerbares Sperrventil vorgesehen, das in Abhängigkeit von der Temperatur des Druckmittels geöffnet oder geschlossen wird. Bei niedrigen Druckmitteltemperaturen und großer Viskosität des Druckmittels wird das Sperrventil geöffnet. Dadurch strömt das Druckmittel durch das geöffnete Sperrventil über den Bypass mit geringerem Strömungswiderstand. Ist die Druckmitteltemperatur größer als ein vorbestimmter Schwellenwert, bei dem die Druckmittelviskosität klein ist, wird das Sperrventil verschlossen, wodurch der Bypass gesperrt ist und das Druckmittel über das Rückschlagventil geführt wird.

Nachteilig bei dieser Ausführungsform wirkt sich der Umstand aus, dass zum temperaturgesteuerten Öffnen und Schließen des Sperrventils zusätzliche Steuerungsmittel erforderlich sind, die den Herstellungsaufwand erhöhen.

Weiterhin nachteilig ist bei dieser Anordnung der Umstand, dass bei hoher Druckmitteltemperatur und hohem Druckmittelvordruck das Sperrventil und der Bypass temperaturgesteuert geschlossen sind. Dadurch erfolgt in hochtourigem Motorbetrieb die Druckmittelzufuhr über das Rückschlagventil bei hohem Strömungswiderstand und gedrosseltem Druckmitteldurchfluss, wodurch die Dynamik des Verstellvorgangs erheblich verschlechtert wird.

Außerdem kann bei einer Druckmittelbeaufschlagung in einem Betriebszustand mit niedriger Druckmitteltemperatur bei geöffnetem Sperrventil ein betriebsbedingt in den Druckkammern auftretender Überdruck sich über den geöffneten Bypass fortsetzen und ein Rückströmen des Druckmittels in Richtung der Druckmittelpumpe bzw. in Richtung des Druckmittelreservoirs verursachen, mit der Folge einer ebenfalls erheblich verschlechterte Verstelldynamik.

Ein weiterer Nockenwellenversteller ist in der EP 0 924 393 A2 offenbart. Im Hydraulikkreis sind zwei Rückschlagventile angeordnet. Eines befindet sich zwischen der Druckmittelpumpe und dem Steuerventil (Wegeventil) und soll den Rücklauf bzw. eine Druckspitze des Druckmittels, ausgelöst durch ein entgegen der Verstellrichtung wirkendes Nockenwellenwechselmomentes, von der Druckkammer in Richtung Druckmittelpumpe verhindern. Das andere Rückschlagventil umgeht das Steuerventil, verzweigt sich und mündet in zwei gesgensätzlich wirkenden Druckkammern. Die beiden Druckkammern werden dauerhaft mit Druckmittel von der Druckmittelpumpe versorgt. Dieses Rückschlagventil verhindert ebenfalls ein Rückfluss aus den beiden Druckkammern zur Druckmittelpumpe, jedoch haben die beiden Druckkammern nicht zu Aufgabe eine Verstellung zu bewirken. Vielmehr sind zwischen den beiden Druckkammern geometrisch definierte Drosseln vorgesehen, die beim Verstellvorgang Druckmittel aus der einen Kammer in die benachbarte abfließen lassen. Die Kontinuität der Drehbewegung der Verstellung wird verbessert und der Einfluss von Druckpulsationen minimiert.

### Zusammenfassung der Erfindung

Der Erfindung liegt daher die Aufgabe zugrunde, eine Nockenwellenverstellvorrichtung der vorgenannten Art zu schaffen, die die vorgenannten Nachteile vermeidet. Die Aufgabe wird durch die Merkmale des Anspruchs 1 gelöst.

Durch die erfindungsgemäß zumindest zwei in der Druckmittelzulaufverbindung zwischen Reguliereinrichtung und Druckmittelzufuhreinrichtung parallel zueinander geschalteten Rückschlagventile ist einerseits durch ein vom in der Druckmittelzulaufverbindung vor den Rückschlagventilen jeweils herrschenden Druckmitteldruck (Differenzdruck) abhängiges Sperren ein Rückströmen des Druckmittels aus der Druckmittelzulaufverbindung in die Druckmittelpumpe bzw. das Druckmittelreservoir in allen Betriebszuständen sicher vermeidbar.

Andererseits kann durch ein vom in der Druckmittelzulaufverbindung in Durchlassrichtung vor dem Rückschlagventil jeweils herrschenden Druckmittelvordruck (Differenzdruck) abhängiges Öffnen eines Rückschlagventils oder beider Rückschlagventile die Druckmittelzufuhr über ein Rückschlagventil bei kleinem Durchlassquerschnitt oder über beide parallel geschalteten Rückschlagventile gleichzeitig bei vergrößertem Durchlassquerschnitt in der Druckmittelzulaufverbindung geführt werden.

Auf diese Weise ist insbesondere in Betriebszuständen, bei denen ein ausreichender Druckmitteldruck im Druckmittelsystem für eine schnelle Verstellung der Nockenwellenverstellvorrichtung vorhanden ist, beispielsweise im hochtourigen Betrieb in warmem oder in kaltem Zustand des Motors, durch gleichzeitiges Öffnen beider Rückschlagventile im Parallelbetrieb eine gegenüber dem Stand der Technik erhöhte Verstellgeschwindigkeit der Nockenwellenverstellvorrichtung erreichbar.

Da weiterhin das druckabhängige Öffnen und Schließen der Rückschlagventile selbsttätig erfolgt, werden gleichzeitig aufwändige Steuerungsmittel vermieden.

Dabei weisen das erste und zweite Rückschlagventil unterschiedliche Öffnungsdrücke auf, wobei unter dem Offnungsdruck jeweils die zum Öffnen des Rückschlagventils erforderliche Druckdifferenz zwischen dem Druckmitteldruck vor und hinter dem Rückschlagventil in der Druckmittelzulaufverbindung (Differenzdruck) zu verstehen ist. Ist das erste Rückschlagventil mit einem niedrigen Öffnungsdruck und das zweite Rückschlagventil mit einem höheren Öffnungsdruck ausgeführt, wird bei einer Druckmittelbeaufschlagung in einem Betriebszustand niedrigen Druckmittelvordrucks der Druckmittelstrom über das einen niedrigen Öffnungsdruck aufweisende erste Rückschlagventil geführt, während das einen höheren Öffnungsdruck aufweisende zweite Rückschlagventil geschlossen bleibt. Da das erste Rückschlagventil bei kleinem Differenzdruck öffnet, wird bei niedrigem Druckmittelvordruck ein schnelles Öffnen desselben und bei kleinem Strömungswiderstand ein großer Druckmitteldurchfluss mit hoher Verstellgeschwindigkeit erreicht.

Vorzugsweise weist das erste Rückschlagventil einen kleinen Durchlassquerschnitt auf. Dabei kann der Durchlassquerschnitt zur Optimierung derart verringert werden, dass im Betriebszustand bei niedrigem Druckmittelvordruck eine die Verstellgeschwindigkeit beeinträchtigende Drosselung der Druckmittelzufuhr durch das erste Rückschlagventil gerade noch sicher vermieden wird. Dadurch ist der Sperrkörper des ersten Rückschlagventils bei geringstmöglichem Durchlassquerschnitt mit geringstmöglicher Masse und geringstmöglicher Trägheit ausführbar, wodurch besonders kurze Reaktionszeiten des ersten Rückschlagventils beim Öffnen und Sperren der Druckmittelzulaufverbindung erreichbar sind.

Auf diese Weise kann beispielsweise in der Heißleerlaufphase oder beim Warmstart des Motors bei einem sehr niedrigen Druckmittelniveau im Druckmittelsystem die Druckmittelzufuhr während eines Verstellvorgangs über das geöffnete erste Rückschlagventil bei kleinem Durchlassquerschnitt mit kurzen Reaktionszeiten und optimierter Verstellgeschwindigkeit erfolgen.

Wird bei ansteigendem Druckmittelvordruck in der Druckmittelzulaufverbindung der zum Öffnen des zweiten Rückschlagventils erforderliche höhere Druckmittelvordruck (Differenzdruck) erreicht, öffnet sich das zweite Rückschlagventil selbsttätig und die Druckmittelzufuhr erfolgt gleichzeitig über beide parallel geschalteten Rückschlagventile. Dadurch wird bei vergrößertem Durchlassquerschnitt in der Druckmittelzulaufverbindung die Druckmitteldurchflussmenge erhöht.

Der Öffnungsdruck des zweiten Rückschlagventils kann derart eingestellt werden, dass bei ansteigendem Druckmittelvordruck in der Druckmittelzulaufverbindung durch ein Öffnen des zweiten Rückschlagventils eine Beeinträchtigung der Verstellgeschwindigkeit durch eine Drosselwirkung des ersten Rückschlagventils gerade noch sicher vermieden wird. Eine optimale Einstellung wird erreicht, wenn der Öffnungsdruck des zweiten Rückschlagventils dem Druckmitteldruck (Differenzdruck) in der Druckmittelzulaufverbindung entspricht, bei dem ein Zurückschwingen der Flügel in den Druckräumen soweit reduziert ist, dass das erste Rückschlagventil permanent geöffnet ist. Hierdurch wird einerseits ein zu frühes Öffnen des zweiten Rückschlagventils bei niedrigem Druckmittelvordruck mit der Folge verlangsamter Reaktionszeiten beim Öffnen und Sperren der Druckmittelzulaufverbindung verhindert und wird andererseits ein rechtzeitiges Öffnen des zweiten Rückschlagventils zur Vermeidung einer Drosselwirkung im Einzelbetrieb gewährleistet. Dadurch kann bei hohem Druckmittelvordruck für eine schnelle Verstellung ein optimierter Druckmittelstrom im Parallelbetrieb erreicht werden. Auf diese Weise wird beispielsweise bei hochtourigem Betrieb in warmem oder kaltem Zustand des Motors eine optimale Verstelldynamik ermöglicht.

### Kurze Beschreibung der Zeichnungen

Weitere Merkmale der Erfindung ergeben sich aus der nachfolgenden Beschreibung und aus den Zeichnungen, in denen ein Ausführungsbeispiel der Erfindung vereinfacht dargestellt ist. Es zeigen:
- Figur 1:: eine perspektivische Teilseitenansicht der Nockenwellenverstellvorrichtung,
- Figur 2:: eine vereinfachte schematische Darstellung des Aufbaus des Druckmittelsystems der Nockenwellenverstellvorrichtung.

### Ausführliche Beschreibung der Zeichnungen

Figur 1 zeigt in einer perspektivischen Darstellung eine hydraulische Nockenwellenverstellvorrichtung 1 ohne Frontabdeckung von der motorabgewandten Seite 1a her. Die Nockenwellenverstellvorrichtung 1 weist ein auf einem Abtriebsteil 3 verdrehbar zu diesem gelagertes Antriebsrad 2 auf. Das Antriebsrad ist über eine Angriffsstelle 2a, ein beispielhaft dargestelltes, drehfest mit dem Antriebsrad 2 verbundenes Kettenrad, antreibbar, an dessen Verzahnung eine von einer nicht dargestellten Kurbelwelle angetriebene Kette angreifen kann. Denkbar ist aber auch, dass das Antriebsrad 2 über einen Riemen- oder Rädertrieb angetrieben wird. Das Abtriebsteil 3 ist als Flügelrad ausgeführt und über eine zentrale Aufnahme 3a mit einer nicht dargestellten Nockenwelle drehfest, beispielsweise mittels einer Schrauben- oder Schweißverbindung, verbunden. Am Abtriebsteil 3 sind fünf symmetrisch über den Umfang verteilte, sich in radialer Richtung erstreckende Flügel 10 ausgebildet. Ausgehend vom Außenumfang 3b weist das Abtriebsteil 3 radiale Vertiefungen bildende, axial verlaufende Flügelnuten 3c auf, in denen die Flügel 10 mit dem Abtriebsteil 3 drehfest verbunden angeordnet sind. An der motorabgewandten Seite 1a und an der motorzugewandten Seite 1 b der Nockenwellenverstellvorrichtung 1 ist an jeder der Seitenflächen des Antriebsrads 2 jeweils eine nicht dargestellte Seitenabdeckung angeordnet und drehfest über fünf Befestigungsschrauben 11 an diesem fixiert. Im Antriebsrad 2 sind in Umfangsrichtung fünf symmetrisch zueinander angeordnete Druckräume 4 vorgesehen. Die Druckräume werden jeweils an zwei im Wesentlichen radial verlaufenden, einander gegenüberliegenden Begrenzungswänden 2b, 2c benachbarter Vorsprünge 2d des Antriebsrads 2 in Umfangsrichtung begrenzt. In radialer Richtung sind die Druckräume 4 jeweils nach radial außen durch eine Umfangswand 2e des Antriebsrads 2 und nach radial innen durch den Außenumfang 3b des Abtriebsteils 3 begrenzt. In jeden der Druckräume 4 ragt einer der Flügel 10, wobei die Flügel 10 derart ausgebildet sind, dass sie sowohl an der Umfangswand 2e anliegen als auch an den Begrenzungswänden 2b, 2c der Vorsprünge 2d anlegbar sind. Jeder der Flügel 10 teilt den jeweiligen Druckraum 4 in zwei gegeneinander wirkende Druckkammern 4a, 4b auf.

Das Antriebsrad 2 ist in einem definierten Winkelbereich verdrehbar zum Abtriebsteil 3 angeordnet. Der Winkelbereich wird in einer Verdrehrichtung dadurch begrenzt, dass die Flügel 10 an einem an der Begrenzungswand 2b des Druckraums 4 ausgebildeten Spätanschlag 12 zum Anliegen kommen. Analog wird der Winkelbereich in der anderen Verdrehrichtung dadurch begrenzt, dass die Flügel 10 an dem an der gegenüberliegenden Begrenzungswand 2c des Druckraums ausgebildeten Frühanschlag 13 zum Anliegen kommen. Figur 1 zeigt die Nockenwellenverstellvorrichtung 1 in der maximalen Spätposition, bei der die Flügel 10 am Spätanschlag 12 angelegt sind. Um hohe Belastungen beim Anschlagen der Flügel 10 in dem durch die Axialbohrung 3d geschwächten Bereich des Abtriebsteils 3 zu vermeiden, sind die beiden benachbart zu der Axialbohrung 3d angeordneten Flügel 10 beim Erreichen der maximalen Früh- bzw. Spätposition freigestellt und schlagen an den jeweiligen Begrenzungswänden 2b, 2c nicht an.

Durch Druckmittelbeaufschlagung einer Gruppe von Druckkammern 4a, 4b und Druckentlastung der anderen Gruppe von Druckkammern 4a, 4b kann die Winkelphasenlage des Antriebsrads 2 relativ zum Abtriebsteil 3 in Drehrichtung der Nockenwellenverstellvorrichtung 1 in Richtung früherer Steuerzeiten (Offnungs-und Schließzeitpunkte) der nicht dargestellten Gaswechselventile oder entgegen der Drehrichtung der Nockenwellenverstellvorrichtung 1 in Richtung späterer Steuerzeiten variiert werden. Durch Druckmittelbeaufschlagung beider Gruppen von Druckkammern 4a, 4b kann die Phasenlage von Antriebsrad 2 und Abtriebsteil 3 relativ zueinander konstant gehalten werden.

Zur Druckmittelzufuhr zu beziehungsweise Druckmittelabfuhr von den Druckkammern 4a, 4b ist ein Druckmittelsystem vorgesehen, welches eine Druckmittelpumpe 14, einen Tank 15, eine als hydraulisches Steuerventil ausgebildete Reguliereinrichtung 5 und die Druckmittelverbindungen 16, 17 umfasst. Als hydraulisches Druckmittel wird üblicherweise das Schmieröl der Brennkraftmaschine verwendet.

Über eine Verriegelungseinheit 18 sind Abtriebsteil 3 und Antriebsrad 2 mechanisch koppelbar. Die Verriegelungseinheit 18 weist einen in einer Axialbohrung 3d im Abtriebsteil 3 axial verschiebbar angeordneten Verriegelungsbolzen 18a auf, der im eingeriegelten Zustand an der dem Abtriebsteil 3 zugewandten Innenseite der nicht dargestellten Seitenabdeckung in eine komplementär ausgebildete Ausnehmung eingreifen kann. Um den Verriegelungsbolzen 18a von dem eingeriegelten in den entriegelten Zustand zu überführen, ist vorgesehen, dass die Ausnehmung mit Druckmittel beaufschlagt wird. Dadurch wird der Verriegelungsbolzen 18a entgegen der Kraft des Federelements in die Axialbohrung zurückgedrängt und somit die Koppelung zwischen Antriebsrad 2 und Abtriebsteil 3 aufgehoben. Die Druckmittelbeaufschlagung der Ausnehmung erfolgt über die Druckmittelverbindung 16 zwischen dem Steuerventil und den Druckkammern 4a.

Figur 2 zeigt in einem hydraulischen Schaubild sehr schematisch und beispielhaft den Aufbau des Druckmittelsystems der Nockenwellenverstellvorrichtung 1. Dort ist ein Querschnitt durch einen der fünf Druckräume 4, die jeweils durch einen Flügel 10 in eine erste Druckkammer 4a und eine zweite Druckkammer 4b unterteilt sind, angedeutet. Die Druckmittelzufuhr und die Druckmittelabfuhr zu bzw. von den Gruppen der Druckkammern 4a, 4b erfolgt jeweils über separate Druckmittelverbindungen 16, 17 zwischen diesen und der als Steuerventil ausgebildeten Reguliereinrichtung 5. Dabei ist vorgesehen, dass das Steuerventil die Druckmittelströme zu und von den ersten und zweiten Druckkammern 4a, 4b regelt. Zwei Anschlüsse A, B verbinden das Steuerventil mit den Druckkammern 4a, 4b. Ein erster Arbeitsanschluss A kommuniziert mit der Druckmittelverbindung 16, über die die Gruppe der ersten Druckkammer 4a mit Druckmittel versorgt wird. Der zweite Arbeitsanschluss B kommuniziert mit der Druckmittelverbindung 17, über die die Gruppe der zweiten Druckkammern 4b mit Druckmittel versorgt wird. Über einen Zulaufanschluss P ist das Steuerventil mit einer Druckmittelzufuhreinrichtung 7 verbunden. Hierzu ist eine Druckmittelzulaufverbindung 6 vorgesehen, die das Steuerventil mit der Druckmittelzufuhreinrichtung 7 verbindet. Die Druckmittelzufuhreinrichtung 7 besteht aus einer Druckmittelpumpe 14, die der Nockenwellenverstellvorrichtung 1 permanent einen Druckmittelstrom zur Verfügung stellt, und einem als Tank 15 ausgebildeten Druckmittelreservoir. Über einen Ablaufanschluss T, der direkt mit einer Druckmittelablaufverbindung 19 kommuniziert, kann das Druckmittel in den Tank 15 abfließen. Die Anschlüsse P und T können mit dem Ölkreislauf des Motors der Brennkraftmaschine, beispielsweise mit der Zylinderkopfgalerie, verbunden werden, wobei dessen Öldruck von der Motordrehzahl und der Öltemperatur abhängig ist. Der Anschluss P ermöglicht dann die Druckmittelzufuhr in die Nockenwellenverstellvorrichtung 1 aus dem Ölkreislauf des Motors, während über den Anschluss T das in der Nockenwellenverstellvorrichtung 1 verdrängte Öl wieder in den Ölkreislauf des Motors zurückfließen kann.

Das Steuerventil, das als Einsteckventil oder als Zentralventil ausgeführt sein kann, besteht aus einer elektrischen Stelleinheit 5a und einem Hydraulikabschnitt 5b. Der Hydraulikabschnitt 5b weist ein Ventilgehäuse 5c und einen axial verschiebbaren Steuerkolben 5d auf. In Abhängigkeit von der elektrischen Bestromung der elektrischen Stelleinheit 5a kann der Steuerkolben 5d im Ventilgehäuse 5c axial verschoben werden. Die in der Gegenrichtung wirkende Federkraft einer Ventilfeder 5e ermöglicht eine Rückstellung des Steuerkolbens 5d. Durch axiales Verschieben des Steuerkolbens 5d können die Arbeitsanschlüsse A, B wahlweise mit dem Zulaufanschluss P, dem Ablaufanschluss T oder keinem von beiden verbunden werden. In dem in Figur 2 schematisch angedeuteten Steuerkolben 5d sind für drei Schaltstellungen 5f, 5g, 5h die internen Verbindungen der Anschlüsse des Steuerventils symbolisch dargestellt. Um die Steuerzeiten (Öffnung- und Schließzeitpunkte) der nicht dargestellten Gaswechselventile in Richtung früherer Steuerzeiten zu verschieben, wird in der Voreilstellung 5f des Steuerventils der erste Arbeitsanschluss A mit dem Zulaufanschluss P und der zweite Arbeitsanschluss B mit dem Ablaufanschluss T verbunden. Hierdurch wird die Gruppe der ersten Druckkammern 4a über die Druckmittelverbindung 16 mit Druckmittel beaufschlagt. Gleichzeitig gelangt Druckmittel aus der Gruppe der zweiten Druckkammern 4b über Druckmittelverbindung 17 zum Steuerventil und wird über den Ablaufanschluss T in den Tank 15 ausgestoßen. Durch die entstandene Druckdifferenz zwischen beiden Gruppen von Druckkammern 4a, 4b können die Flügel 10 entsprechend der auf die Nockenwelle wirkenden Wechseldrehmomente in den Druckräumen Schwingbewegungen ausführen. Da in der Gruppe der ersten Druckammern 4a ein höherer Druckmitteldruck herrscht als in der Gruppe der zweiten Druckammern 4b, ist der Schwingwinkel in Richtung Spät kleiner als in Richtung Früh. Dadurch werden die Flügel 10 in periodischen Schwingbewegungen in Richtung des Frühanschlags 13 verschoben, wodurch eine rotative Bewegung des Abtriebsteils 3 relativ zum Antriebsrad 2 in Richtung Früh erreicht wird. Analog wird eine Verstellung in Richtung späterer Steuerzeiten in der Nacheilstellung 5h erreicht. Hierbei wird der zweite Arbeitsanschluss B mit dem Zulaufanschluss P sowie der erste Arbeitsanschluss A mit dem Ablaufanschluss T verbunden. Dabei werden durch Druckmittelbeaufschlagung der Gruppe der zweiten Druckkammern 4b über die Druckmittelverbindung 17 und unter gleichzeitigem Ausstoß von Druckmittel aus der Gruppe der ersten Druckkammern 4a über die Druckmittelverbindung 16 über den Ablaufanschluss T in den Tank 15 in der Gruppe der zweiten Druckammern 4b ein höherer Druckmitteldruck als in der Gruppe der ersten Druckammern 4a erzeugt. Dadurch ist der Schwingwinkel der Flügel 10 in Richtung Früh kleiner als in Richtung Spät. Auf diese Weise werden die Flügel 10 in periodischen Schwingbewegungen in Richtung des Spätanschlags 12 verschoben und eine rotative Bewegung des Abtriebsteils 3 relativ zum Antriebsrad 2 in Richtung Spät erreicht. Die Verstellung in Richtung Früh erfolgt entgegen der auf die Nockenwelle wirkenden Reibmomente, während bei einer Verstellung in Richtung Spät die auf die Nockenwelle wirkenden Reibmomente den Verstellvorgang unterstützen. Um die Steuerzeiten konstant zu halten, wird die Druckmittelzufuhr zu sämtlichen Druckkammern 4a, 4b unterbunden (Schaltstellung 5g). Dadurch werden die Flügel 10 innerhalb der jeweiligen Druckräume 4 hydraulisch eingespannt und eine rotative Bewegung des Abtriebsteils 3 relativ zum Antriebsrad 2 verhindert.

In der Voreilstellung 5f steht die Druckmittezulaufverbindung 6 über den Zulaufanschluss P und über den Arbeitsanschluss A des Steuerventils mit der Gruppe der ersten Druckkammern 4a in Druckmittelverbindung. Analog sind in der Nacheilstellung 5h die Druckmittezulaufverbindung 6 und die Gruppe der zweiten Druckkammern 4b über den Zulaufanschluss P und über den Arbeitsanschluss B des Steuerventils miteinander verbunden.

In der Druckmittelzulaufverbindung 6 zwischen Steuerventil und Druckmittelzufuhreinrichtung 7 sind ein erstes Rückschlagventil 8 und ein zu diesem parallel geschaltetes zweites Rückschlagventil 9 angeordnet, über die die Druckmittelzulaufverbindung 6 in Richtung der Druckmittelzufuhreinrichtung 7 sperrbar ist.

Da die Rückschlagventile 8, 9 in Durchlassrichtung bei einer Druckmittelbeaufschlagung den Durchgang des Druckmittels nur bei Überschreiten des jeweiligen Öffnungsdrucks, d.h. des zum Öffnen jeweils erforderlichen Differenzdrucks vor und hinter dem Rückschlagventil 8, 9, zulassen, kann während eines Verstellvorgangs sowohl in der Voreilstellung als auch in der Nacheilstellung des Steuerventils in der Druckmittelzulaufverbindung 6 Druckmittel lediglich in Richtung der Gruppe der ersten Druckkammern 4a bzw. in Richtung der Gruppe der zweiten Druckkammern 4b strömen. Wird der jeweils zur Öffnung erforderliche Differenzdruck unterschritten, schließen die Rückschlagventile 8, 9 jeweils selbsttätig und sperren unmittelbar in der Druckmittelzulaufverbindung 6 den Durchgang des Druckmittels in Richtung der Druckmittelzufuhreinrichtung 7. Dadurch wird während eines Verstellvorgangs ein Rückströmen des Druckmittels aus der Druckmittelzulaufverbindung 6 in die Druckmittelzufuhreinrichtung 7 sicher verhindert.

In Durchlassrichtung wird bei einer Druckmittelbeaufschlagung im Betriebszustand niedrigen Druckmittelvordrucks der Druckmittelstrom über das einen niedrigen Öffnungsdruck aufweisende erste Rückschlagventil 8 geführt, während das einen höheren Öffnungsdruck aufweisende zweite Rückschlagventil 9 geschlossen ist. Dabei öffnet das erste Rückschlagventil 8 bei sehr kleinem Öffnungsdruck. Dadurch kann während des Verstellvorgangs beim Schwingen der Flügel 10 in Verstellrichtung bei geringem Differenzdruck und kleinem Strömungswiderstand bei kleinen Reaktionszeiten schnell Druckmittel in die zu befüllenden Druckkammern 4a, 4b nachgeführt werden. Gleichzeitig wird beim Zurückschwingen der Flügel in den Druckräumen 4 entgegen der Verstellrichtung und bei Unterschreiten des zum Öffnen erforderlichen Differenzdrucks durch schnelles Sperren des Durchgangs des Druckmittels in Richtung der Druckmittelzufuhreinrichtung 7 ein Rückströmen des Druckmittels verhindert.

Bei geringem Durchlassquerschnitt ist das erste Rückschlagventil 8 mit einem Sperrkörper 8b geringer Masse und geringer Trägheit ausgeführt, wodurch besonders kurze Reaktionszeiten zum Öffnen und Sperren der Druckmittelzulaufverbindung 6 erreicht werden.

Auf diese Weise werden bei niedrigen Motordrehzahlen und hohen Druckmitteltemperaturen, wenn der von der Druckmittelzufuhreinrichtung 7 bereitgestellte Druckmittelvordruck auf einem sehr niedriges Niveau liegt, beispielsweise in der sogenannten Heißleerlaufphase des Motors im Motordrehzahlbereich von ca. 600 U/min bis ca. 900 U/min. und bei einer Druckmitteltemperatur von ca. 140°C, optimiert hohe Verstellgeschwindigkeiten ermöglicht.

Mit ansteigendem Druckmittelvordruck in der Druckmittelzulaufverbindung 6 vergrößert sich der Strömungswiderstand in der Druckmittelzulaufverbindung am ersten Rückschlagventil 8 und beim Erreichen des zum Öffnen des zweiten Rückschlagventils 9 erforderlichen Differenzdrucks, öffnet dieses selbsttätig. Die Druckmittelzufuhr erfolgt dann bei höherem Druckmittelvordruck über beide parallel geschalteten Rückschlagventile 8, 9 gleichzeitig. Im Parallelbetrieb wird gegenüber dem Einzelbetrieb der Durchlassquerschnitt in der Druckmittelzulaufverbindung 6 vergrößert. Dadurch kann während eines Verstellvorgangs bei hohem Druckmittelvordruck über die Druckmittelzulaufverbindung 6 ein größerer Druckmittelstrom in die zu befüllenden Druckkammern 4a, 4b geführt und die Verstellgeschwindigkeit erhöht werden.

Der Öffnungsdruck des zweiten Rückschlagventils 9 ist entsprechend einem Druckmittelvordruck (Differenzdruck) in der Druckmittelzulaufverbindung 6 eingestellt, bei dem bei ansteigender Motordrehzahl das erste Rückschlagventil 8 permanent geöffnet ist. Ein durch das Zurückschwingen der Flügel 10 in den Druckräumen 4 erzeugter Überdruck in der Druckmittelzulaufverbindung 6 wirkt sich dann nicht mehr aus. Dabei öffnet das zweite Rückschlagventil 9 bei einem in der Druckmittelzulaufverbindung 6 herrschenden Druckmittelvordruck (Differenzdruck), bei dem eine die Verstellgeschwindigkeit beeinträchtigende Drosselung der Druckmittelzufuhr durch den kleinen Durchlassquerschnitt am ersten Rückschlagventil 8 sicher verhindert wird. Auf diese Weise wird bei ansteigender Motordrehzahl im Parallelbetrieb mit beiden geöffneten Rückschlagventilen 8, 9 ein optimiert hoher Druckmittelstrom in der Druckmittelzulaufverbindung 6 mit einer optimalen Verstelldynamik gewährleistet.

Bei optimiertem Öffnungsdruck öffnet das zweite Rückschlagventil 9 in warmem Zustand des Motors beispielsweise bei einer Druckmitteltemperatur von ca. 140°C bei einer Motordrehzahl von ca. 1700 U/min.

In kaltem Zustand des Motors bei niedrigen Druckmitteltemperaturen wird der zum Öffnen des zweiten Rückschlagventils erforderliche Druckmittelvordruck (Differenzdruck) in der Druckmittelzulaufverbindung aufgrund der großen Viskosität und Dichte des Druckmittels schon bei sehr niedrigen Motordrehzahlen erreicht. Hierdurch steht während eines Verstellvorgangs auch bei niedrigen Druckmitteltemperaturen, bei einem Motorkaltstart oder bei einem hochtourigen Motorbetrieb in kaltem Zustand, im Parallelbetrieb mit beiden geöffneten Rückschlagventilen 8, 9 ein optimiert hoher Druckmittelstrom in der Druckmittelzulaufverbindung 6 zur Verfügung.

Das erste und das zweite Rückschlagventil 8, 9 sind jeweils mit einem durch die Federkraft einer Ventilfeder 8a, 9a in Sperrrichtung belasteten Sperrkörper 8b, 9b ausgeführt, der die Druckmittelzulaufverbindung in gesperrter Richtung zur Druckmittelzufuhreinrichtung 7 hin hermetisch abdichtet. Dabei weist die Ventilfeder 8a des ersten Rückschlagventils 8 eine geringe Federkraft auf. Dadurch öffnet dieses bei geringem Öffnungsdruck. Die Ventilfeder 9a des zweiten Rückschlagventils 9 ist mit einer größeren Federkraft ausgebildet, wodurch ein größerer Differenzdruck zum Öffnen desselben in der Druckmittelzulaufverbindung 6 erforderlich ist.

### Bezugszeichenliste

- 1: Nockenwellenverstellvorrichtung
- 1a: motorabgewandte Seite
- 1 b: motorzugewandte Seite
- 2: Antriebsrad
- 2a: Angriffsstelle
- 2b: Begrenzungswand
- 2c: Begrenzungswand
- 2d: Vorsprung
- 2e: Umfangswand
- 3: Abtriebsteil
- 3a: Aufnahme
- 3b: Außenumfang
- 3c: Flügelnut
- 3d: Axialbohrung
- 4: Druckraum
- 4a: erste Druckkammer
- 4b: zweite Druckkammer
- 5: Reguliereinrichtung
- 5a: Stelleinheit
- 5b: Hydraulikabschnitt
- 5c: Ventilgehäuse
- 5d: Steuerkolben
- 5e: Ventilfeder
- 5f: Voreilstellung
- 5g: Schaltstellung
- 5h: Nacheilstellung
- 6: Druckmittelzulaufverbindung
- 7: Druckmittelzufuhreinrichtung
- 8: Rückschlagventil
- 8a: Ventilfeder
- 8b: Sperrkörper
- 9: Rückschlagventil
- 9a: Ventilfeder
- 9b: Sperrkörper
- 10: Flügel
- 11: Befestigungsschraube
- 12: Spätanschlag
- 13: Frühanschlag
- 14: Druckmittelpumpe
- 15: Tank
- 16: Druckmittelverbindung
- 17: Druckmittelverbindung
- 18: Verriegelungseinheit
- 18a: Verriegelungsbolzen
- 19: Druckmittelablaufverbindung
- A: Arbeitsanschluss
- B: Arbeitsanschluss
- P: Zulaufanschluss
- T: Ablaufanschluss

## Patentansprüche

1. Nockenwellenverstellvorrichtung (1) mit einem Antriebsrad (2) und einem relativ zu diesem verdrehbar angeordneten Abtriebsteil (3), wobei Antriebsrad (2) und Abtriebsteil (3) über zumindest einen mit Druckmittel beaufschlagbaren Druckraum (4) in Wirkverbindung stehen, und zur Regulierung der Druckmittelzufuhr zum Druckraum (4) und der Druckmittelabfuhr vom Druckraum (4) zumindest eine Reguliereinrichtung (5) vorgesehen ist, wobei zur Druckmittelzufuhr zumindest eine Druckmittelzulaufverbindung (6) zwischen der Reguliereinrichtung (5) und einer Druckmittelzufuhreinrichtung (7) ausgebildet ist, **dadurch gekennzeichnet, dass** der Durchgang des Druckmittels durch zumindest zwei zueinander parallel geschaltete Rückschlagventile (8, 9) in der Druckmittelzulaufverbindung (6) in Richtung der Druckmittelzufuhreinrichtung (7) sperrbar ist, *und wobei das erste (8) und zweite (9) Rückschlagventil unterschiedliche Öffnungsdrücke aufweisen.*

2. Nockenwellenverstellvorrichtung (1) nach Anspruch 1, **dadurch gekennzeichnet, dass** das erste Rückschlagventil (8) mit niedrigem Öffnungsdruck und das zweite Rückschlagventil (9) mit höherem Öffnungsdruck ausgeführt ist.

3. Nockenwellenverstellvorrichtung (1) nach einem der Ansprüche 1 oder 2, **dadurch gekennzeichnet, dass** das erste Rückschlagventil (8) einen kleinen Durchlassquerschnitt aufweist.

4. Nockenwellenverstellvorrichtung (1) nach einem der Ansprüche 1 bis 3, **dadurch gekennzeichnet, dass** der Öffnungsdruck des zweiten Rückschlagventils (9) dem Druckmitteldruck (Differenzdruck) entspricht, bei dem das erste Rückschlagventil (8) bei einer Druckmittelbeaufschlagung permanent geöffnet ist.

5. Nockenwellenverstellvorrichtung (1) nach einem der Ansprüche 1 bis 4, **dadurch gekennzeichnet, dass** die Druckmittelzufuhr in einem Betriebszustand bei hohem Druckmitteldruck und hoher Druckmitteltemperatur über beide Rückschlagventile (8, 9) gleichzeitig führbar ist.

## Claims

1. Camshaft adjustment device (1) with a driving wheel (2) and an output part (3) arranged rotatably relative thereto, wherein the driving wheel (2) and output part (3) are operatively connected via at least one pressure space (4) which can be acted upon by pressure medium, and at least one regulating device (5) is provided for regulating the supply of pressure medium to the pressure space (4) and the removal of pressure medium from the pressure space (4), and wherein, for the supply of pressure medium, at least one pressure medium inflow connection (6) is formed between the regulating device (5) and a pressure medium supply device (7), **characterized in that** the passage of the pressure medium through at least two nonreturn valves (8, 9), which are connected parallel to each other, in the pressure medium inflow connection (6) can be blocked in the direction of the pressure medium supply device (7), and the first nonreturn valve (8) and second nonreturn valve (9) having different opening pressures.

2. Camshaft adjustment device (1) according to Claim 1, **characterized in that** the first nonreturn valve (8) is designed with a low opening pressure and the second nonreturn valve (9) is designed with a higher opening pressure.

3. Camshaft adjustment device (1) according to either of Claims 1 and 2, **characterized in that** the first nonreturn valve (8) has a small transmitting cross section.

4. Camshaft adjustment device (1) according to one of Claims 1 to 3, **characterized in that** the opening pressure of the second nonreturn valve (9) corresponds to the pressure medium pressure (differential pressure) at which the first nonreturn valve (8) is permanently open upon actuation by pressure medium.

5. Camshaft adjustment device (1) according to one of Claims 1 to 4, **characterized in that**, in an operating state with a high pressure medium pressure and high pressure medium temperature, the supply of pressure medium can be guided simultaneously via both nonreturn valves (8, 9).

## Revendications

1. Dispositif de réglage d'arbre à came (1) comprenant une roue d'entraînement (2) et une partie de prise de force (3) disposée de manière rotative par rapport à celle-ci, la roue d'entraînement (2) et la partie de prise de force (3) étant en liaison fonctionnelle par le biais d'au moins un espace de pression (4) pouvant être sollicité par du fluide sous pression, et au moins un dispositif de régulation (5) étant prévu pour réguler l'alimentation en fluide sous pression à l'espace de pression (4) et l'évacuation de fluide sous pression hors de l'espace de pression (4), au moins une connexion d'amenée de fluide sous pression (6) étant réalisée pour l'alimentation en fluide sous pression entre le dispositif de régulation (5) et un dispositif d'alimentation en fluide sous pression (7), **caractérisé en ce que** le passage du fluide sous pression peut être bloqué par au moins deux clapets anti-retour (8, 9) montés parallèlement l'un à l'autre dans la connexion d'amenée de fluide sous pression (6) dans la direction du dispositif d'alimentation en fluide sous pression (7), et le premier (8) et le deuxième (9) clapets anti-retour présentant des pressions d'ouvertures différentes.

2. Dispositif de réglage d'arbre à came (1) selon la revendication 1, **caractérisé en ce que** le premier clapet anti-retour (8) est réalisé avec une pression d'ouverture plus basse et le deuxième clapet anti-retour (9) est réalisé avec une pression d'ouverture plus élevée.

3. Dispositif de réglage d'arbre à came (1) selon l'une quelconque des revendications 1 ou 2, **caractérisé en ce que** le premier clapet anti-retour (8) présente une petite section transversale de passage.

4. Dispositif de réglage d'arbre à came (1) selon l'une quelconque des revendications 1 à 3, **caractérisé en ce que** la pression d'ouverture du deuxième clapet anti-retour (9) correspond à la pression de fluide sous pression (pression différentielle), à laquelle le premier clapet anti-retour (8) est ouvert de manière permanente dans le cas d'une sollicitation par du fluide sous pression.

5. Dispositif de réglage d'arbre à came (1) selon l'une quelconque des revendications 1 à 4, **caractérisé en ce que** l'alimentation en fluide sous pression dans un état de fonctionnement à haute pression de fluide sous pression et haute température de fluide sous pression peut être conduite simultanément par le biais des deux clapets anti-retour (8, 9).
